# EUROPÄISCHE PATENTSCHRIFT

(11) **EP 1 447 327 B1**
(45) Veröffentlichungstag und Bekanntmachung des Hinweises auf die Patenterteilung: **18.07.2012**
(21) Anmeldenummer: 03027587.9
(22) Anmeldetag: 02.12.2003
(51) Int. Cl.: B65B 3/00

(54) **Verfahren zur Identifizierung und/oder Überwachung von medizinischen Spritzen**
Method for identifying and/or monitoring of medical syringes
Procédé pour identifier et/ou contrôler des seringues médicales

(30) Priorität: 15.02.2003 DE 10306400
(43) Veröffentlichungstag der Anmeldung: 18.08.2004
(73) Patentinhaber: Arzneimittel GmbH Apotheker Vetter & Co. Ravensburg, 88212 Ravensburg (DE)
(72) Erfinder: Vetter, Udo J., 88214 Ravensburg (DE); Hennig, Helmut, 88447 Warthausen (DE)
(74) Vertreter: Dziewior, Joachim

(56) Entgegenhaltungen:
- WO-A-99/21722
- DE-A1- 2 020 886
- DE-U1- 29 913 208
- US-A- 5 597 530
- US-B1- 6 189 195
- US-B1- 6 256 967

## Beschreibung

Die Erfindung betrifft ein Verfahren zur Identifizierung und/oder Überwachung von medizinischen Spritzen, insbesondere vorgefüllten Fertigspritzen und Karpulen, während des Produktionsablaufes bzw. zur späteren Zuordnung zu einer Produktionscharge mittels einer maschinenlesbaren Beschriftung. Ferner betrifft die Erfindung eine Vorrichtung zur Durchführung des Verfahrens.

US 6 189 195 und DE 2 020 886 zeigen das Beschriften von Spritzen während oder zur Ende des Produktionsprozesses.

Bei der Fertigung bzw. Abfüllung von Fertigspritzen, insbesondere solchen, die zur intramuskulären oder intravenösen Applikation vorgesehen sind, kommt es entscheidend darauf an, daß das Produkt hinsichtlich Wirkstoff, Dosierung, Charge, Herstellungsdatum und Verfallsdatum eindeutig identifiziert werden kann. Dies bedeutet, daß eine Überprüfung und Überwachung jeder einzelnen Spritze nicht nur während des Produktionsprozesses, sondern auch nachträglich, gegebenenfalls sogar noch nach der Applikation der Spritze, möglich sein muß.

Der Erfindung liegt daher die Aufgabe zugrunde, ein derartiges Verfahren so zu verbessern, daß während des gesamten Produktionsablaufes, also beginnend bei Reinigung, Befüllung, Sterilisierung und Verpackung sowie danach bei der Applikation der Spritze eine Kontrolle und Überprüfung hinsichtlich Zugehörigkeit zur aktuellen Charge sowie eine eindeutige Zuordnung zum enthaltenen Wirkstoff und den weiteren in diesem Zusammenhang wesentlichen Daten möglich ist.

Diese Aufgabe wird durch ein Verfahren gelöst, bei welchem zu Beginn des Produktionsablaufes zunächst vorzugsweise der Spritzenzylinder mit der Beschriftung versehen wird, die eine spätere eindeutige Identifizierung hinsichtlich Produkt, Charge, Dosierung, Abfüll- und Verfalldatum ermöglicht, und daß sodann eine Prüflesung mit anschließender Aussonderung der Spritzen mit nicht bzw. unvollständig lesbarer oder einer chargenfremden Beschriftung erfolgt.

Der durch die Erfindung erreichte Vorteil besteht im wesentlichen darin, daß auf der Spritze eine maschinenlesbare Beschriftung aufgebracht wird, die alle produktspezifischen Daten enthält, so daß einerseits solche spritzenzylinder erkannt und in der

Folge ausgesondert werden können, die - umbeabsichtigt oder fehlerhaft - in den Produktionsgang gelangt sind, andererseits sichergestellt wird, daß letztlich bei der abschließenden Verpackung der Spritze eine solche mit genau dem auf der Verpackung aufgewiesenen Inhalt sich darin befindet. Die Anbringung der Beschriftung bereits zu Beginn des Produktionsablauf erlaubt dabei eine lückenlose Überwachung und gegebenenfalls eine Rückverfolgung bis zu den vorangehenden Reinigungsprozessen.

In bevorzugter Ausführungsform der Erfindung erfolgt die Beschriftung mittels einer redundanten Kodierung, wobei durch die Prüflesung eine Vermittlung der verbleibenden Redundanz vorgenommen wird und hiervon abhängig die Aussonderung der Spritzen erfolgt. Dies hat den vozteil, daß selbst einer Beschädigung der Beschriftung in gewissem Umfang gleichwohl ein eindeutige Identifizierung möglich ist.

Wesentlich und somit vorteilhaft ist hierbei weiter, wenn die Beschriftung wenigstens einmal während und/oder am Ende des Produktionsablaufs gelesen wird und nicht lesbare oder nicht zur Charge gehörende Spritzen ausgesondert werden. Zumindest immer dann, wenn die Spritzen aus Behältnissen, Trays oder dergleichen wieder einem maschinellen Weiterverarbeitungsprozess zugeführt werden, sollte eine solche Prüfung vorgenommen werden.

Ferner besteht im Rahmen der Erfindung die Möglichkeit, daß die Beschriftung in bei Tageslicht sichtbarer oder unsichtbarer Weise aufgebracht wird. Die Auswahl der im Einzelfall geeigneten Beschriftung richtet sich dabei nach den jeweils bestehenden Vorgaben, wobei eine beispielsweise nur unter UV-Licht lesbare Beschriftung einen entsprechend höheren technischen Aufwand bedingt.

Nach einer ersten Ausgestaltung der Erfindung kann die Beschriftung aufgedruckt sein. Ebenso besteht jedoch auch die Möglichkeit, daß die Beschriftung mittels eines Lasers eingebrannt wird, wobei grundsätzlich auch weitere Beschriftungsverfahren denkbar sind. Der Code kann aus Platzgründen ein- oder mehrfach bei der Aufbringung geteilt werden. Er wird dann bei der Erkennung vom System zu einem Code zusammengesetzt.

Als vorteilhaft im Rahmen der Erfindung hat es sich weiter erwiesen, wenn die Spritze oder Karpule zum Lesen der Beschriftung wenigstens einmal um ihre Längsachse gedreht wird. Dies bietet sich schon im Hinblick auf die Anordnung und Halterung der Spritze an.

Um eine höhere Redundanz und Sicherheit bei der Erkennung der Kodierung zu erreichen, ist es zweckmäßig, wenn das Lesen durch zwei oder mehrere optische Aufnahmesysteme erfolgt, die um einen bestimmten Winkel bezüglich der Längsachse der Spritze gegeneinander versetzt angeordnet sind. Dadurch lassen sich gegebenenfalls auch ungünstige optische Einflüsse eliminieren.

Eine weitere Erhöhung der Erkennungssicherheit kann dadurch erreicht werden, daß die Rotationsgeschwindigkeit der Spritzen während des Lesevorgangs synchron zur Bildaufnahmefrequenz des optischen Aufnahmesystems ist.

Für die Kennzeichnung der Spritzen ist es vorteilhaft, wenn zur Beschriftung der Data Matrix Code ECC 200 verwendet wird.

Eine die Aufgabe in vorrichtungsmäßiger Hinsicht lösende Vorrichtung ist gekennzeichnet durch eine einbahnige oder mehrbahnige Transporteinrichtung für die Spritzen, über die diese einer Lesestation zugeführt werden, wobei die Lesestation eine Dreheinrichtung für die Spritzen sowie wenigstens ein optisches Aufnahmesystem zur Erfassung der auf den Spritzen aufgebrachten Kodierung aufweist, ferner durch eine Trenneinrichtung, welche die die Transporteinrichtung durchlaufenden Spritzen entsprechend der erfassten Kodierung und Bewertung in einen Gutauslauf oder einen Schlechtauslauf überstellen.

Zweckmäßigerweise ist die Vorrichtung dazu so gestaltet, daß die Transporteinrichtung sowie die Lesestation und die Trenneinrichtung als in den Fertigungsprozeß integrierbares kompaktes Maschinenmodul ausgebildet ist. Dadurch kann sie auf einfache Weise - auch nachträglich - in bestehende Fertigungsprozesse eingefügt werden.

Im folgenden wird die Erfindung anhand eines in der Zeichnung dargestellten Ausführungsbeispiels näher erläutert; die einzige Figur zeigt eine Vorrichtung zur Durchführung des erfindungsgemäßen Verfahrens.

Die in der Zeichnung dargestellte Vorrichtung dient zur Identifizierung und/oder Überwachung von medizinischen Spritzen 1 und Karpulen, vorzugsweise von vorbefüllten Fertigspritzen und Karpulen insbesondere während des Produktionsablaufes. Dazu werden die Spritzen 1 oder Karpulen in in der Zeichnung nicht näher dargestellter Weise mittels einer maschinenlesbaren Beschriftung versehen, wobei die Beschriftung in einer codierten Form erfolgt, die eine eindeutige Identifizierung hinsichtlich Produkt, Charge, Dosierung, Abfüll- und Verfalldatum ermöglicht. Sodann besteht die Möglichkeit, an den jeweils zweckmäßigen bzw. erforderlichen Stationen des Produktionsablaufes eine Prüflesung mit der in der Zeichnung dargestellten oder in vergleichbarer Anordnung vorzunehmen, worauf anschließend eine Aussonderung derjenigen Spritzen oder Karpulen erfolgen kann, deren Codierung nicht bzw. nur unvollständig lesbar ist oder die eine Beschriftung aufweisen, die nicht der in Bearbeitung befindlichen Charge entspricht.

Die Beschriftung erfolgt dabei im einzelnen mittels einer redundanten Codierung, wobei gleich nach der Anbringung der Beschriftung eine Prüflesung erfolgen kann, um festzustellen, ob eine ausreichende Redundanz für das erneute Lesen der Beschriftung vorhanden ist.

Die Anbringung der Beschriftung erfolgt dabei zu Beginn des Produktionsablaufes. Nach erfolgter Beschriftung besteht die Möglichkeit einer Überprüfung der im Produktionsablauf befindlichen Spritzen oder Karpulen, so daß insbesondere auch kurz vor der Befüllung mit häufig teurer pharmazeutischer Substanz eine Überprüfung erfolgen kann.

Die Beschriftung kann dabei in bei Tageslicht sichtbarer oder auch - soweit dies störend ist - in unsichtbarer Weise aufgebracht werden, wobei im letzteren Fall zum Zwecke des Lesens beispielsweise eine Beleuchtung mit UV-Licht einzusetzen ist. Dazu kann die Beschriftung beispielsweise aufgedruckt oder auch mittels eines Lasers eingebrannt werden.

Zum Lesen der Beschriftung mittels der in der Zeichnung dargestellten Vorrichtung wird die Spritze mittels eines Antriebs 3 wenigstens einmal um Ihre Längsachse gedreht. Für den Lesevorgang ist in der Zeichnung ein optisches Aufnahmesystem 2 in Form einer Videokamera vorgesehen, das auf die vorbeilaufenden Spritzen 1 oder Karpulen ausgerichtet und gegebenenfalls hinsichtlich des Markierungsorts auf der Spritze 1 oder Karpule justierbar ist. Hierbei ist es insbesondere auch in in der Zeichnung angedeuteter Weise möglich, zwei oder mehrere optische Aufnahmesysteme 2 vorzusehen, die um einen bestimmten Winkel bezüglich der Längsachse der Spritze 1 gegeneinander versetzt angeordnet sind. Hierdurch wird eine Erhöhung der Redundanz erreicht; insbesondere können auch - durch den unterschiedlichen Blickwinkel - ungünstige Lichtverhältnisse, Beleuchtungsarten, Kontrastflächen und Reflektionen ausgeglichen werden.

Die Rotationsgeschwindigkeit der Spritzen 1 oder Karpulen kann hierzu zusätzlich synchron zur Bildaufnahmefrequenz des optischen Aufnahmesystems 2 gewählt werden.

Die Vereinzelungs-/Transporteinrichtung sowie die Lesestation und die Trenneinrichtung können zweckmäßigerweise als kompaktes Maschinenmodul ausgebildet sein, so daß sie problemlos an der jeweils gewünschten Stelle in den Fertigungsprozeß integriert werden können.

## Patentansprüche

1. Verfahren zur Identifizierung und/oder Überwachung von medizinischen Spritzen (1), insbesondere vorgefüllten Fertigspritzen und Karpulen, während des Produktionsablaufes bzw. zur späteren zuordnung zu einer Produktionscharge mittels einer maschinenlesbaren Beschriftung, **dadurch gekennzeichnet, daß** zu Beginn des Produktionsablaufes zunächst vorzugsweise der Spritzenzylinder mit der Beschriftung versehen wird, die eine spätere eindeutige Identifizierung hinsichtlich Produkt, Charge, Dosierung, Abfüll- und Verfalldatum ermöglicht, und daß sodann eine Prüflesung mit anschließender Aussonderung der Spritzen (1) mit nicht bzw. unvollständig lesbarer oder einer chargenfremden Beschriftung erfolgt.

2. Verfahren nach Anspruch 1, **dadurch gekennzeichnet, daß** die Beschriftung mittels einer redundanten Kodierung erfolgt, wobei durch die Prüflesung eine Ermittlung der verbleibenden Redundanz erfolgt und hiervon abhängig die Aussonderung der Spritzen (1) erfolgt.

3. Verfahren nach Anspruch 1 oder 2, **dadurch gekennzeichnet, daß** die Beschriftung wenigstens einmal während und/oder am Ende des Produktionsablaufs gelesen wird und nicht lesbare oder nicht zur Charge gehörende Spritzen (1) ausgesondert werden.

4. Verfahren nach einem der Ansprüche 1 bis 3, **dadurch gekennzeichnet, daß** die Beschriftung in bei Tageslicht sichtbarer oder unsichtbarer Weise aufgebracht wird.

5. Verfahren nach einem der Ansprüche 1 bis 4, **dadurch gekennzeichnet, daß** die Beschriftung aufgedruckt wird.

6. Verfahren nach einem der Ansprüche 1 bis 4, **dadurch gekennzeichnet, daß** die Beschriftung mittels eines Lasers eingebrannt wird.

7. Verfahren nach einem der Ansprüche 1 bis 6, **dadurch gekennzeichnet, daß** die Spritze (1) zum Lesen der Beschriftung wenigstens einmal um ihre Längsachse gedreht wird.

8. Verfahren nach einem der Ansprüche 1 bis 7, **dadurch gekennzeichnet, daß** das Lesen durch zwei oder mehrere optische Aufnahmesysteme (2) erfolgt, die um einen bestimmten Winkel bezüglich der Längsachse der Spritze gegeneinander versetzt angeordnet sind.

9. Verfahren nach einem der Ansprüche 1 bis 8, **dadurch gekennzeichnet, daß** die Rotationsgeschwindigkeit der Spritzen (1) während des Lesevorgangs synchron zur Bildaufnahmefrequenz des optischen Aufnahmesystems (2) ist.

10. Verfahren nach einem der Ansprüche 1 bis 9, **dadurch gekennzeichnet, daß** zur Beschriftung der Data Matrix Code ECC 200 verwendet wird.

11. Vorrichtung zur Durchführung des Verfahrens nach den Ansprüchen 1 bis 10, **gekennzeichnet durch** eine einbahnige oder mehrbahnige Transporteinrichtung für die Spritzen (1) oder Karpulen, über die diese einer Lesestation zugeführt werden, wobei die Lesestation eine Dreheinrichtung für die Spritzen (1) oder Karpulen sowie wenigstens ein optisches Aufnahmesystem (2) zur Erfassung der auf den Spritzen (1) aufgebrachten Kodierung aufweist, ferner durch eine Trenneinrichtung, welche die die Transporteinrichtung durchlaufenden Spritzen (1) entsprechend der erfassten Kodierung und Bewertung in einen Gutauslauf oder einen Schlechtauslauf Überstellen.

12. Vorrichtung nach Anspruch 11, **dadurch gekennzeichnet, daß** die Transporteinrichtung sowie die Lesestation und die Trenneinrichtung als in den Fertigungsprozeß integrierbares kompaktes Maschinenmodul ausgebildet ist.

## Claims

1. A method of identifying and/or monitoring medical syringes (1), in particular prefilled ready-for-use syringes and cartridges, during the production procedure or for later association with a production batch by means of a machine-readable labelling, **characterised in that** at the beginning of the production procedure firstly preferably the syringe cylinder is provided with the labelling which permits later unique identification in respect of product, batch, dosage, filling and expiry date, and that then a checking reading operation is effected with subsequent removal of the syringes (1) with labelling which cannot be read or which can be incompletely read or which does not correspond to the batch.

2. A method according to claim 1 **characterised in that** the labelling is effected by means of redundant encoding, wherein ascertainment of the remaining redundancy is effected by the checking reading operation and removal of the syringes (1) is effected in dependence thereon.

3. A method according to claim 1 or claim 2 **characterised in that** the labelling is read at least once during and/or at the end of the production procedure and syringes (1) which cannot be read or which do not belong to the batch are separated out.

4. A method according to one of claims 1 to 3 **characterised in that** the labelling is applied in a way which is invisible or visible in daylight.

5. A method according to one of claims 1 to 4 **characterised in that** the labelling is printed.

6. A method according to one of claims 1 to 4 **characterised in that** the labelling is burnt in by means of a laser.

7. A method according to one of claims 1 to 6 **characterised in that** the syringe (1) is rotated at least once about its longitudinal axis for reading the labelling.

8. A method according to one of claims 1 to 7 **characterised in that** reading is effected by two or more optical recording systems (2) which are arranged in mutually displaced relationship through a given angle with respect to the longitudinal axis of the syringe.

9. A method according to one of claims 1 to 8 **characterised in that** the speed of rotation of the syringes (1) during the reading operation is synchronous with the image recording rate of the optical recording system (2).

10. A method according to one of claims 1 to 9 **characterised in that** the Data Matrix Code ECC 200 is used for the labelling operation.

11. Apparatus for carrying out the method according to claims 1 to 10 **characterised by** a single-track or multi-track transport device for the syringes (1) or cartridges, by way of which they are fed to a reading station, wherein the reading station has a rotating device for the syringes (1) or cartridges and at least one optical recording system (2) for detecting the coding applied to the syringes (1), and further by a separating device which transfers the syringes (1) passing through the transport device into a good outlet or a bad outlet in accordance with the detected encoding and evaluation.

12. Apparatus according to claim 11 **characterised in that** the transport device and the reading station and the separating device are in the form of a compact machine module which can be integrated into the manufacturing procedure.

## Revendications

1. Procédé pour identifier et/ou contrôler des seringues médicales (1), en particulier des seringues préparées et des ampoules pré-remplies, pendant le processus de production ou pour l'association ultérieure à une charge de production au moyen d'une inscription lisible en machine, **caractérisé en ce que**, au commencement du processus de production, on écrit d'abord l'inscription de préférence sur le cylindre de seringue de façon à permettre une identification ultérieure claire en ce qui concerne le produit, la charge, le dosage, la date de remplissage et la date de péremption, et **en ce que** l'on procède ensuite à une lecture de contrôle suivie d'un triage des seringues (1) portant une inscription non ou incomplètement lisible ou ne correspondant pas à la charge.

2. Procédé selon la revendication 1, **caractérisé en ce que** l'on réalise l'inscription au moyen d'un codage redondant, dans lequel on opère par la lecture de contrôle une détermination de la redondance restante et on effectue le triage des seringues (1) en fonction de celle-ci.

3. Procédé selon la revendication 1 ou 2, **caractérisé en ce qu'**on lit l'inscription au moins une fois pendant et/ou à la fin du processus de production et on trie les seringues (1) non lisibles ou n'appartenant pas à la charge.

4. Procédé selon l'une quelconque des revendications 1 à 3, **caractérisé en ce que** l'on applique l'inscription d'une façon visible ou invisible à la lumière du jour.

5. Procédé selon l'une quelconque des revendications 1 à 4, **caractérisé en ce que** l'on imprime l'inscription.

6. Procédé selon l'une quelconque des revendications 1 à 4, **caractérisé en ce que** l'on marque l'inscription par brûlure au moyen d'un laser.

7. Procédé selon l'une quelconque des revendications 1 à 6, **caractérisé en ce que** l'on fait tourner la seringue (1) au moins une fois autour de son axe longitudinal pour lire l'inscription.

8. Procédé selon l'une quelconque des revendications 1 à 7, **caractérisé en ce que** l'on effectue la lecture au moyen de deux ou plusieurs systèmes d'enregistrement optiques (2), qui sont disposés avec un décalage l'un par rapport à l'autre d'un angle déterminé par rapport à l'axe longitudinal de la seringue.

9. Procédé selon l'une quelconque des revendications 1 à 8, **caractérisé en ce que** la vitesse de rotation des seringues (1) pendant l'opération de lecture est synchrone avec la fréquence d'enregistrement d'images du système d'enregistrement optique (2).

10. Procédé selon l'une quelconque des revendications 1 à 9, **caractérisé en ce que** l'on utilise pour l'inscription le code Data Matrix ECC 200.

11. Dispositif pour la mise en oeuvre du procédé selon l'une quelconque des revendications 1 à 10, **caractérisé par** un dispositif de transport à une piste ou à plusieurs pistes pour les seringues (1) ou les ampoules, par lequel ces dernières sont amenées à une station de lecture, dans lequel la station de lecture présente un système de rotation pour les seringues (1) ou les carpules ainsi qu'au moins un système d'enregistrement optique (2) pour détecter le codage appliqué sur les seringues (1), en outre par un dispositif de séparation, qui répartit les seringues (1) traversant le dispositif de transport, selon le codage détecté et l'évaluation, en une sortie bonne et une sortie mauvaise.

12. Dispositif selon la revendication 11, **caractérisé en ce que** le dispositif de transport ainsi que la station de lecture et le dispositif de séparation sont réalisés sous la forme d'un module de machine compact intégrable dans le processus de fabrication.
